# EUROPÄISCHE PATENTSCHRIFT

(11) **EP 4 192 302 B1**
(45) Veröffentlichungstag und Bekanntmachung des Hinweises auf die Patenterteilung: **01.10.2025**
(21) Anmeldenummer: 21755738.8
(22) Anmeldetag: 04.08.2021
(51) Int. Cl.: A43C 1/06, A43C 3/04, A43C 7/00, A43C 7/02, A43C 7/08, A43C 11/00, A43C 11/02, A43C 11/06, A43C 11/08, A43C 11/14, A43C 11/16, A43C 11/20, A43C 11/22, A43C 7/06

(54) **ADAPTIVE SCHNÜRVORRICHTUNG**
ADAPTIVE LACING DEVICE
DISPOSITIF DE LAÇAGE ADAPTATIF

(30) Priorität: 05.08.2020 DE 102020120710
(43) Veröffentlichungstag der Anmeldung: 14.06.2023
(73) Patentinhaber: Betterguards Technology GmbH, 16761 Hennigsdorf (DE)
(72) Erfinder: BICHLER, Vinzenz, 10777 Berlin (DE)
(74) Vertreter: Okoampah, Rene
(86) Internationale Anmeldenummer: PCT/EP2021/071766
(87) Internationale Veröffentlichungsnummer: WO 2022/029174

(56) Entgegenhaltungen:
- WO-A1-2014/036374
- CA-A1- 3 118 513
- GB-A- 2 449 722

## Beschreibung

### Technisches Gebiet

Die vorliegende Erfindung betrifft eine Schnürvorrichtung zum Fixieren eines Schuhs an einem Fuß, umfassend einen Schuhgrundkörper zur Aufnahme eines Fußes, mindestens ein Schnürelement zum Halten eines Fußes in dem Schuhgrundkörper, und mindestens einen Adaptor zum Anpassen des Schnürgrads des Schnürelements, wobei der Adaptor mit dem Schnürelement gekoppelt ist.

### Stand der Technik

Es ist bekannt Schuhe mittels einer Schnürvorrichtung am Fuß eines Trägers zu fixieren. Üblicherweise kann die Schnürvorrichtung beim An- und Ausziehen des Schuhs geöffnet und geschlossen werden. Zum Schließen der Schnürvorrichtung kann diese beispielsweise geknotet, geknöpft, geklemmt, geklettet oder eingerastet werden. Eine solche Schnürvorrichtung ist beispielsweise aus der DE 10 2011 014 903 B4 bekannt. Gemäß dieser Druckschrift wird ein Schnürband mit Hilfe einer Spannvorrichtung fixiert. EP 3 361 900 A1 zeigt einen Schnürverschluss für Schuhe, wobei ein Schnürband mit einem Vorspannmechanismus vorgespannt werden kann.

Nachteilig an den bekannten Schnürvorrichtungen ist, dass mit dem Schließen oder Vorspannen des Schnürelements der Schnürgrad festgelegt wird. Der geeignete Schnürgrad kann sich jedoch in Abhängigkeit von der Aktivität des Trägers ändern. So kann beispielsweise beim langsamen Gehen oder Sitzen ein geringer Schnürgrad, d.h. eine leichte Schnürung bevorzugt sein, wohingegen beim Rennen oder Springen ein hoher Schnürgrad, d.h. eine feste Schnürung geeigneter wäre. Die bekannten Schnürvorrichtungen erfordern stets ein manuelles Nachjustieren, um den Schnürgrad an die augenblicklichen Anforderungen anzupassen.

DE 10 2015 219 614 A1 schlägt vor, komplett auf die Schnürvorrichtung zu verzichten und stattdessen den Oberschuh mit Materialien mit unterschiedlicher Steifigkeit auszustatten. Durch derartige Lösungen lässt sich der Tragekomfort erhöhen. Zusätzlich wird ein bequemes An- und Ausziehen des Schuhs ermöglicht. Diese schnürvorrichtungslosen Lösungen bergen jedoch den Nachteil, dass sie nicht immer ausreichend Halt bieten und der Träger bei ruckartigen, schnellen Bewegungen unbeabsichtigt aus dem Schuh herausschlüpfen kann.

Folglich besteht das Verlangen nach einer Schnürvorrichtung, bei der der Bedarf des Nachjustierens entfällt und gleichzeitig die Gefahr eines unbeabsichtigten Verlierens des Schuhs reduziert ist.

CA 3 118 513 A1 zeigt eine Fußbewegungsdämpfungsvorrichtung und einen Schuh.

WO 2014/036374 A1 zeigt ein motorisiertes Spannsystem mit Sensoren.

GB 2 449 722 A zeigt ein motorisiertes Schuhband-Befestigungssystem.

### Darstellung der Erfindung

Ausgehend von dem bekannten Stand der Technik ist es eine Aufgabe der vorliegenden Erfindung, eine verbesserte Schnürvorrichtung zum Fixieren eines Schuhs an einem Fuß bereitzustellen.

Die Aufgabe wird durch eine Schnürvorrichtung zum Fixieren eines Schuhs an einem Fuß mit den Merkmalen des Anspruchs 1 gelöst. Vorteilhafte Weiterbildungen ergeben sich aus den Unteransprüchen, der Beschreibung und den Figuren.

Entsprechend wird eine Schnürvorrichtung zum Fixieren eines Schuhs an einem Fuß vorgeschlagen, umfassend einen Schuhgrundkörper zur Aufnahme des Fußes eines Trägers, mindestens ein Schnürelement zum Halten des Fußes in dem Schuhgrundkörper, und mindestens einen Adaptor zum Anpassen des Schnürgrads des Schnürelements, wobei der Adaptor ein geschwindigkeitsabhängiges bzw. beschleunigungsabhängiges Dämpfungselement ist, wobei der Adaptor eine mit einem Wirkmedium gefüllte Aufnahme und mindestens einen Wirkkörper aufweist, wobei die Aufnahme und der Wirkkörper relativ zueinander bewegbar sind, wobei sich ein Teil des Wirkkörpers in die Aufnahme erstreckt und mit dem Wirkmedium in Kontakt steht, wobei das Wirkmedium ein newtonsches Fluid, ein dilatantes Fluid oder ein dilatantes Polymer umfasst, wobei der Adaptor mit dem Schnürelement gekoppelt ist. Erfindungsgemäß ist der Adaptor dazu konfiguriert, in Abhängigkeit der Geschwindigkeit einer Relativbewegung des Fußes eines Trägers gegenüber dem Schnürelement, welche zu einer Relativbewegung des Schnürelements gegenüber dem Schuhgrundkörper führt, das Schnürelement freizugeben oder zu sperren, wobei mindestens ein Abschnitt des Schnürelements und/oder des Adaptors von der lateralen Seite anterior auf die mediale Seite des Schuhgrundkörpers verläuft.

Das geschwindigkeitsabhängige Verhalten des Adaptors ermöglicht ein Nachgeben der Schnürvorrichtung bei langsamen Bewegungen des Fußes gegenüber dem Schuh (-grundkörpers) und ein Blockieren der Schnürvorrichtung bei schnellen, ruckartigen Bewegungen. Ein mit dieser Schnürvorrichtung ausgestatteter Schuh ist dadurch in der Lage, ohne das Erfordernis einer zusätzlichen manuellen Justierung des Trägers den Schnürgrad an die Anforderungen des augenblicklichen Bewegungsprofils des Trägers anzupassen.

Beim Sitzen oder langsamen Gehen ist die Schnürvorrichtung langsamen Relativbewegungen des Fußes ausgesetzt. Der mit dem Schnürelement gekoppelte Adaptor lässt sich dadurch aus seiner Ruheposition auslenken. Der Adaptor kann beispielsweise eine Hub- bzw. Extensionsbewegung vollziehen, so dass das Schnürelement der Relativbewegung des Fußes nachgeben kann. In diesem Fall weist die Schnürvorrichtung einen geringen Schnürgrad auf.

Sportliche Aktivitäten wie zum Beispiel Rennen oder Springen können hingegen zu plötzlichen Relativbewegungen des Fußes gegenüber dem Schnürelement führen. Der mit dem Schnürelement gekoppelte Adaptor sperrt und lässt sich nicht mehr auslenken, so dass das Schnürelement der Relativbewegung des Fußes entgegenwirkt. In diesem Fall weist die Schnürvorrichtung einen hohen Schnürgrad auf.

Im Ergebnis kann ein Schuh mit der vorliegenden Schnürvorrichtung situationsbedingt primär entweder einen hohen Tragkomfort oder eine hohe stabilisierende Wirkung bereitstellen. Dadurch entfällt zum einen das Erfordernis des manuellen Nachjustierens. Zum anderen wird das Risiko eines ungewollten Herausschlüpfens aus dem Schuh minimiert.

Dadurch, dass mindestens ein Abschnitt des Schnürelements und/oder des Adaptors von der lateralen Seite anterior auf die mediale Seite des Schuhgrundkörpers verläuft, ist es möglich den Hubweg einer Relativbewegung zwischen Fußrücken und Oberschuh, der im anterioren Bereich am größten ist, adaptiv zu beeinflussen. Bei langsamen Relativbewegungen kann der maximal mögliche Hubweg bereitgestellt werden. Auf diese Weise kann ein hoher Tragekomfort beziehungsweise ein leichtes An- und Ausziehen des Schuhs ermöglicht werden. Bei schnellen, ruckartigen Bewegungen hingegen sperrt der Adaptor, so dass anterior ein minimaler bzw. kein Hubweg bereitgestellt wird. Der Schuh kann dadurch fest am Fuß gehalten werden.

In einer bevorzugten Ausführungsform umfasst das Schnürelement und/oder der Adaptor mindestens einen Abschnitt, der proximal, anterior am Schuhgrundkörper angeordnet ist, um mit dem Fußrücken interagieren zu können. Die Relativbewegungen, die zwischen Fuß und Oberschuh auftreten sind in der Regel im Bereich des Fußrückens am größten. Durch die Anordnung des Schnürelements in diesem Bereich können die Vorteile der adaptiven Schnürvorrichtung voll ausgeschöpft werden. Ein geringer Schnürgrad, das heißt eine schwache Schnürung im Bereich des Fußrückens, erweckt beim Träger einen hohen Tragekomfort. Umgekehrt ist es gerade die Relativbewegung zwischen Fußrücken und Oberschuh, die maßgeblich zu einem Rausschlüpfen aus dem Schuh beiträgt. Ein hoher Schnürgrad, das heißt eine feste Schnürung im Bereich des Fußrückens, kann dem Rausschlüpfen effektiv entgegenwirken.

In einer weiter bevorzugten Ausführungsform ist der mindestens eine Adaptor derart mit dem Schnürelement gekoppelt, dass der Adaptor einen Zwischenabschnitt des Schürelements bildet, wobei zwei Enden des Adaptors mit einem Schnürelementabschnitt gekoppelt sind, oder der Adaptor eine Verlängerung des Schürelements bildet, wobei ein Ende des Adaptors am Schuhgrundkörper befestigt ist.

Dadurch kann sichergestellt werden, dass eine Relativbewegung zwischen Fußrücken und Oberschuh über das Schnürelement auf den Adaptor übertragen wird. Bei langsamen Relativbewegungen zwischen Fußrücken und Oberschuh kann ein Bewegungshub des Schnürelements bereitgestellt werden, indem das Schnürelement den Adaptor aus seiner Ruheposition lenkt, so dass der Adaptor beispielsweise eine Extensionsbewegung beschreibt. Bei einem hinreichend steifen Schnürelement ist der maximale Bewegungshub des Schnürelements im Wesentlichen von der maximal möglichen Auslenkung des Adaptors begrenzt. Bei schnellen, ruckartigen Relativbewegungen zwischen Fußrücken und Oberschuh hingegen bewirkt die Kopplung zwischen Schnürelement und Adaptor, eine derart schnelle Auslenkung des Adaptors, dass dieser sperrt und keine weitere Auslenkung zulässt. Ein Bewegungshub des Schnürelements kann dadurch unterbunden werden.

Für den Fall, dass der Adaptor einen Zwischenabschnitt des Schnürelements bildet, kann das Schnürelement jeweils an den gegenüberliegenden Enden des Adaptors mit diesem gekoppelt sein. In diesem Fall ist das Schnürelement durch den Adaptor unterbrochen. Für den alternativen Fall, in dem der Adaptor eine Verlängerung des Schnürelements bildet, ist der Adaptor mit einem Endabschnitt des Schnürelements gekoppelt. Der Adaptor wiederum kann an dem Schuh befestigt sein. Beispielsweise kann der Adaptor in dem Schuhoberteil oder der Schuhsole integriert sein. Alternativ kann ein dem Schnürelement gegenüberliegendes Ende des Adaptors über eine zusätzlich stabilisierende Struktur an dem Schuh befestigt sein.

In einer bevorzugten Ausführungsform ist der mindestens eine Adaptor in der Kraftlinie des Schnürelements angeordnet. Dadurch kann sichergestellt werden, dass ein Großteil der von der Hubbewegung des Schnürelements gegenüber dem Fuß des Trägers ausgehende Relativgeschwindigkeit auf den Adaptor übertragen wird.

In einer Weiterbildung umfasst der Adaptor ein Rückstellelement, wobei das Rückstellelement dazu konfiguriert ist, das Schnürelement in eine zugeschnürte Position zu bringen und darin zu halten. Wird der Adaptor aus seiner Ruheposition ausgelenkt, unterliegt das Rückstellelement einer Vorspannung. Die Vorspannung des Rückstellelements bewirkt, dass der Adaptor bestrebt ist stets seine Ruheposition einzunehmen, und beispielsweise eine Kompressionsbewegung vollziehen kann. Die Ruheposition des Adaptors ist dabei derart gewählt, dass beim Vorhandensein eines Fu-ßes in dem Schuh, der Adaptor stets einer Mindestvorspannung unterliegt. Auf diese Weise kann sichergestellt werden, dass die Schnürvorrichtung stets am Fuß des Trägers gehalten wird.

Die Vorspannung des Rückstellelements ist so zu wählen, dass ein An- bzw. Ausziehen des Schuhs ermöglicht werden kann. Bei langsamen Relativbewegungen zwischen Fuß und Schuh wirkt dem Fuß nur die von dem Rückstellelement ausgehende Kraft entgegen. Das Rückstellelement kann beispielsweise ein eine Druckfeder, eine Zugfeder und/oder ein elastisches Polymer umfassen.

In einer bevorzugten Weiterbildung weist der Adaptor eine mit einem Wirkmedium gefüllte Aufnahme auf, in der mindestens ein Wirkkörper zur Aufnahme relativ beweglich aufgenommen ist, wobei entweder der Wirkkörper oder die Aufnahme oder beide an einem Ende des Schnürelements befestigt ist/sind, und entsprechend die Aufnahme oder der Wirkkörper an dem Schuhgrundkörper oder einem weiteren Ende des/eines Schnürelements befestigt ist.

Aufnahme und Wirkkörper bilden zwei relativ zueinander bewegbare Komponenten des Adaptors. In der Aufnahme ist ein Wirkmedium enthalten, durch welches sich der Wirkkörper bewegen kann. Ein Teil des Wirkkörpers, auch Auszugkörper genannt, erstreckt sich in die Aufnahme und steht mit dem Wirkmedium in Kontakt. Das Wirkmedium ist beispielsweise ein newtonsches Fluid, ein dilatantes Fluid oder ein dilatantes Polymer. Die Relativbewegung zwischen Aufnahme und Wirkkörper entspricht im Wesentlichen einer Hubbewegung. Bevorzugt ist der Adaptor als geschwindigkeitsabhängig bzw. beschleunigungsabhängig wirkendes Dämpfungselement, ausgebildet, welches einen sprunghaften Anstieg der Widerstandskraft ermöglicht. Geeignete Adaptoren sind beispielsweise in EP 3 238 670 B1, WO 2020/115227 A1, EP 2 854 720 B1, EP 3 145 455 B1, oder EP 3 092 980 A1 gezeigt, deren Gegenstände durch Bezugnahme hierin aufgenommen sind.

Dadurch, dass das Schnürelement mit dem Adaptor gekoppelt ist, profitiert dieses von dem adaptiven Verhalten des Adaptors. In Abhängigkeit der Aktivität des Trägers zeigt der Adaptor ein angepasstes Verhalten, wodurch das Erfordernis eines manuellen Nachjustierens entfällt.

In einer bevorzugten Weiterbildung ist das Schnürelement an dem Schuhgrundkörper befestigt und/oder bildet eine Verlängerung des Schuhgrundkörpers.

Der Begriff Schnürelement umfasst hierin ein Schnürband, ein Schnürsenkel, ein Band, einen Gurt, eine Lasche, eine Schnalle, ein Klettband eines Klettverschlusses, einen in den Oberschuh integrierten Materialabschnitt mit vom Rest des Oberschuhs abweichender Steifigkeit und andere Elemente, die dazu vorgesehen sind einen schnürenden Effekt, d.h. ein Fixieren, eines Schuhs an einem Fuß zu ermöglichen.

Das Schnürelement kann beispielsweise durch am Schuhgrundkörper vorgesehene Aufnahmen, wie zum Beispiel Schlaufen, Ösen oder Öffnungen im Material des Schuhgrundkörpers an diesem befestigt sein. Alternativ kann das Schnürelement in Form von Fasern in den Schuhgrundkörper integriert sein.

Zusätzlich oder alternativ kann das Schnürelement mindestens an einem Ende am Oberschuh fixiert sein. Alternativ kann das Schnürelement beispielsweise in Form einer Lasche oder eines Gurtes eine Verlängerung des Schuhs, bevorzugt des Oberschuhs, bilden. Auf diese Weise lassen sich besonders glatte, d.h. profilarme, Oberfläche des Oberschuhs ausbilden. Dadurch ergeben sich auch vorteilhafte Designaspekte, wie zum Beispiel eine klare und einfache visuelle Formsprache.

Die Oberflächen der Aufnahmen können reibungsarm ausgebildet sein, damit möglichst viel Bewegungsenergie am Adaptor ankommt. Alternativ können die Oberflächen der Aufnahmen auch höhere Reibungswerte aufweisen (µ=0,4 bis 0,6; nach DIN EN ISO 8295), um die Schnürfunktion, der Schnürvorrichtung zu unterstützen.

In einer weiter bevorzugten Ausführung ist der Adaptor dazu konfiguriert, dass wenn sich die Geschwindigkeit einer Relativbewegung des Schnürelements gegenüber dem Schuhgrundkörper unterhalb eines Schwellwerts befindet, das Schnürelement die Relativbewegung des Schnürelements zulässt, und dass wenn die Geschwindigkeit der Relativbewegung des Schnürelements gegenüber dem Schuhgrundkörper den Schwellwert überschreitet, das Schnürelement die Relativbewegung des Schnürelements gegenüber dem Schuhgrundkörper unterbindet, um einen sich in dem Schuh befindlichen Fuß zu halten.

Das relativbewegungsgeschwindigkeitsabhängige Verhalten des Adaptors, wobei das Verhalten des Adaptors von dem Überschreiten eines Relativbewegungsgeschwindigkeit-Schwellwerts abhängt, reduziert das Erfordernis des manuellen Nachjustierens durch den Träger des Schuhs. Bei langsamen Relativbewegungen zwischen Fuß und Schuh ermöglicht die Schnürvorrichtung einen hohen Tragekomfort. Bei schnellen, abrupten Relativbewegungen zwischen Fuß und Schuh hingegen ermöglicht die Schnürvorrichtung die erforderliche Fixierung des Schuhs am Fuß.

Mit der Voreinstellung des Schwellwerts des Adaptors, kann das Anwendungsprofil des Schuhs definiert werden. So können beispielsweise Schuhe, bei welchen der Tragekomfort im Vordergrund steht, wie zum Beispiel Schuhe für den täglichen Gebrauch, mit einem hohen Schwellwert ausgestattet sein. Ein Blockieren des Adaptors und das damit einhergehende Fixieren des Schuhs am Fuß tritt dann nur in extremen Situationen wie abrupten Richtungswechseln, schnellerem Laufen etc. ein. Im Gegensatz dazu kann im Bereich von Arbeitssicherheitsschuhen oder Sportschuhen, wie zum Beispiel Fußball-, Rugby-, Basketball-, Wander-, Ski- oder Snowboard-Schuhen, ein geringer voreingestellter Schwellwert bevorzugt sein. Hier kann ein Fixieren des Schuhs am Fuß bereits bei langsameren Relativbewegungen des Fußes gegenüber dem Schuh wünschenswert sein, um etwa ein unabsichtliches Ausziehen des Schuhs zu vermeiden.

In einer weiter bevorzugten Weiterbildung verläuft der Adaptor im Wesentlichen in Längsrichtung des Schuhs und/oder ist bogenförmig ausgebildet.

In einer weiter bevorzugten Weiterbildung ist das Schnürelement mit mindestens zwei Adaptoren gekoppelt. Dadurch ist es möglich den durch eine Relativbewegung zwischen Fuß und Schuh hervorgerufenen Hub auf mindestens zwei Adaptoren zu verteilen. So lassen sich kleinere Abmessungen der einzelnen Adaptoren realisieren. Das Schnürelement kann beispielsweise zwischen zwei Adaptoren angeordnet sein, wobei ein erster Adaptor auf der lateralen und ein zweiter Adaptor auf der medialen Seite des Schuhgrundkörpers angeordnet sind. Alternativ können zwei Adaptoren auf derselben - zum Beispiel lateralen oder medialen - Seite des Schuhgrundkörpers angeordnet sein, wobei die Adaptoren mit demselben Schnürelementabschnitt oder mit unterschiedlichen Schnürelementabschnitten gekoppelt sind.

In einer weiteren Ausführungsform ist der Adaptor in das Schnürelement integriert. Dies ermöglicht eine profilarme Oberfläche des Oberschuhs. Ferner ergeben sich vorteilhafte Designaspekte, wie zum Beispiel eine klare und einfache visuelle Formsprache.

In einer Weiterbildung umfasst das Schnürelement eine Hohlfaser, wobei die Hohlfaser eine Aufnahme des Adaptors bildet, und wobei die Aufnahme mit einem Wirkmedium gefüllt ist und mindestens ein Wirkkörper sich teilweise innerhalb der Aufnahme erstreckt. Dadurch können Kraftverläufe von Kräften, die vom Fuß auf den Schuhgrundkörper wirken, anwendungsspezifisch noch präziser durch das Schnürelement bzw. den Adaptor aufgenommen werden. Dadurch kann der Tragekomfort sowie der Halt des Schuhs am Fuß des Trägers weiter verbessert werden. Die Hohlfaser kann in eine Textil-/Gewebestruktur des Schuhs eingearbeitet sein.

### Kurze Beschreibung der Figuren

Bevorzugte weitere Ausführungsformen der Erfindung werden durch die nachfolgende Beschreibung der Figuren näher erläutert. Dabei zeigen:
- Figur 1A: schematisch eine Seitenansicht einer Schnürvorrichtung zum Fixieren eines Schuhgrundkörpers an einem Fuß;
- Figur 1B: schematisch eine Detailansicht der Schnürvorrichtung aus Figur 1A;
- Figur 2A: schematisch eine Seitenansicht einer Schnürvorrichtung zum Fixieren eines Schuhgrundkörpers an einem Fuß;
- Figur 2B: schematisch eine Detailansicht der Schnürvorrichtung aus Figur 2A;
- Figur 3A: schematisch eine Seitenansicht einer Schnürvorrichtung zum Fixieren eines Schuhgrundkörpers an einem Fuß;
- Figur 3B: schematisch eine Detailansicht in der Draufsicht auf die Schnürvorrichtung aus Figur 3A;
- Figur 4A: schematisch eine Seitenansicht einer Schnürvorrichtung zum Fixieren eines Schuhgrundkörpers an einem Fuß;
- Figur 4B: schematisch eine Detailansicht des Adaptors aus Figur 4A;
- Figur 4C: schematisch eine Detailansicht in der Draufsicht auf die Schnürvorrichtung aus Figur 4A;
- Figur 5A: schematisch eine Seitenansicht einer Schnürvorrichtung zum Fixieren eines Schuhgrundkörpers an einem Fuß;
- Figur 5B: schematisch eine Detailansicht der Schnürvorrichtung aus Figur 5A;
- Figur 5C: schematisch eine Draufsicht der Schnürvorrichtung aus Figur 5A;
- Figur 6: schematisch eine Seitenansicht einer Schnürvorrichtung zum Fixieren eines Schuhgrundkörpers an einem Fuß;
- Figur 7A: schematisch eine laterale Seitenansicht einer Schnürvorrichtung zum Fixieren eines Schuhgrundkörpers an einem Fuß;
- Figur 7B: schematisch eine mediale Seitenansicht der Schnürvorrichtung aus Figur 7A;
- Figur 8A: schematisch eine laterale Seitenansicht einer Schnürvorrichtung zum Fixieren eines Schuhgrundkörpers an einem Fuß;
- Figur 8B: schematisch eine Draufsicht der Schnürvorrichtung aus Figur 8A;
- Figur 9A: schematisch eine Seitenansicht einer Schnürvorrichtung zum Fixieren eines Schuhgrundkörpers an einem Fuß in einer geschlossenen Position;
- Figur 9B: schematisch eine Seitenansicht der Schnürvorrichtung aus Figur 9A in einer offenen Position; und
- Figur 9C: schematisch eine Draufsicht der Schnürvorrichtung aus Figur 9A.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In **Figur 1A** ist schematisch eine Schnürvorrichtung 10 zum Fixieren eines Schuhgrundkörpers 20 an einem Fuß gezeigt. Die Schnürvorrichtung 10 weist einen Adaptor 30 auf, durch welchen das Verhalten der Schnürvorrichtung 10 an die augenblickliche Aktivität des Trägers angepasst werden kann, ohne dass es eines manuellen Nachjustierens bedarf.

Der in Figur 1A gezeigte Schuhgrundkörper 20 umfasst einen Oberschuh 22 und eine Sohle 24. Der Oberschuh 22 weist lateral eine Verstärkung 26 auf, die mit dem Oberschuh 22 verklebt ist. Alternativ kann die Verstärkung auch mit dem Oberschuh vernäht oder einstückig mit dem Oberschuh ausgebildet sein.

Gemäß Figur 1A ist die Verstärkung an einem Ende mit der Sohle 24 verbunden. Dadurch ist es möglich auf die Verstärkung 26 wirkende Kräfte in die Sohle zu leiten und umgekehrt. Die Verstärkung 26 bildet folglich eine kraftübertragende Struktur.

Das der Sohle 24 gegenüberliegende Ende der Verstärkung 26 weist Schnürelementaufnahmen 28 auf, die durch lochförmige Ausschnitte in der Verstärkung 26 gebildet sind. **Figur 1B** zeigt, dass auf der gegenüberliegenden medialen Seite des Schuhgrundkörpers ein weiteres Verstärkungselement 26' angeordnet ist, das ebenfalls über Schnürelementaufnahmen 28' verfügt. Zwischen den Verstärkungen 26 und 26' verläuft ein Schnürelement 11, das die Verstärkungen 26, 26' miteinander Verbindet und dazu dient gegen den Fußrücken eines in dem Schuhgrundkörper aufgenommenen Fu-ßes geschnürt zu werden.

Das Schnürelement 11 ist in Form eines Schnürbands ausgebildet, das durch die Schnürelementaufnahmen 28, 28' gefädelt ist. In Figur 1B sind pro Verstärkung 26, 26' zwei Schnürelementaufnahmen 28, 28' vorgesehen. Alternativ können auch mehr oder weniger Schnürelementaufnahmen pro Verstärkung vorgesehen sein. Das Schnürelement ist derart durch die Schnürelementaufnahmen 28 gefädelt, dass es sich im Bereich zwischen den Verstärkungen 26, 26' überkreuzt. Alternativ können auch andere bekannte Anordnungen des Schnürelements 11 in den Schnürelementaufnahmen 28 vorgesehen sein.

Zwischen den Enden 12 und 13 des Schnürelements 11 ist ein Adaptor 30 angeordnet, der die Enden 12 und 13 des Schnürelements 11 miteinander koppelt. An den gegenüberliegenden Enden des Adaptors sind Ösen vorgesehen (nicht gezeigt), die die Kopplung mit den Enden 12 bzw. 13 des Schnürelements 11 ermöglichen. Alternativ können die Enden 12 bzw. 13 des Schnürelements 11 auch mit den Enden des Adaptor verklebt, verschweißt, verklemmt, verclipst, vernietet oder integral ausgebildet sein. In Abhängigkeit der Relativgeschwindigkeit, mit der sich die Enden des Schnürelements 11 gegenüber dem Adaptor 30 bewegen, ändert sich das Verhalten des Adaptors 30. Bei langsamen Relativbewegungen erfährt der Adaptor 30 eine Verlängerung, beispielsweise in Form einer Hubbewegung, durch welche sich die Enden 12 und 13 des Schnürelements 11 auseinander bewegen können. Bei schnellen Relativbewegungen hingegen, sperrt der Adaptor 30, so dass der Abstand der Enden 12 und 13 der Schnürvorrichtung 11 zueinander fixiert wird.

Die Relativbewegungen des Schnürelements 11 sind in der Regel auf Relativbewegungen eines Fußes gegenüber dem Schuhgrundkörper 20 zurückzuführen. Bei einer Abrollbewegung, wie sie zum Beispiel beim Gehen auftritt, drückt der Fußrücken gegen den Oberschuh 22. Zwischen Fußrücken und Oberschuh 22 wird eine Relativbewegung in Form einer Hubbewegung hervorgerufen. Herkömmlichen Schnürvorrichtungen können fixiert werden, um diese Relativbewegung zu begrenzen. Mit dem Fixieren der Schnürvorrichtung wird dabei ein Schnürgrad festgelegt. Je nach Aktivität des Trägers - zum Beispiel der Intensität einer Abrollbewegung - kann ein anderer Schnürgrad erforderlich sein. Bei langsamen oder passiven Tätigkeiten des Trägers ist in der Regel ein geringer Schnürgrad, d.h. eine lockere Schnürung wünschenswert. Bei aktiven, zum Beispiel sportlichen, Tätigkeiten ist in der Regel ein hoher Schnürgrad, d.h. eine feste Schnürung, bevorzugt. Bei herkömmlichen Schnürvorrichtungen kann der Schnürgrad nur durch manuelles Nachjustieren an sich ändernde Bedingungen angepasst werden.

Die in den Figuren 1A und 1B gezeigte Schnürvorrichtung 10 ist dank des mit dem Schnürelement 11 gekoppelten Adaptors 30 dazu in der Lage, den Schnürgrad ohne das Erfordernis eines manuellen Nachjustierens an die aktuelle Aktivität des Trägers anzupassen. Bei langsamen Relativbewegungen kann ein maximal möglicher Hubweg zwischen Fußrücken und Oberschuh 22 bereitgestellt werden. Der Adaptor 30 lässt ein Auseinanderbewegen der Enden 12 und 13 des Schnürelements 11 zu. Auf diese Weise kann ein hoher Tragekomfort beziehungsweise ein leichter Ein-/Ausstieg in den Schuh ermöglicht werden.

Bei schnellen, ruckartigen Bewegungen hingegen sperrt der Adaptor 30, so dass anterior ein minimaler bzw. kein Hubweg zwischen Fußrücken und Oberschuh 22 bereitgestellt wird. Die Enden 12 und 13 des Schnürelements 11 können sich nicht weiter auseinanderbewegen. Der Schuhgrundkörper 20 kann dadurch fest am Fuß gehalten werden.

Der Adaptor 30 erlaubt in Abhängigkeit der Geschwindigkeit, mit der sich die Enden 12 und 13 des Schnürelements auseinanderbewegen die Bereitstellung oder Unterbindung eines Hubwegs. Das Verhalten des Adaptors 30 richtet sich nach einem voreingestellten Relativbewegungsgeschwindigkeits-Schwellwert. Liegt die Relativbewegungsgeschwindigkeit der Enden 12 und 13 des Schnürelements 11 gegenüber dem Adaptor 30 unterhalb des Schwellwerts, lässt sich der Adaptor verlängern, so dass sich die Enden 12 und 13 weiter auseinanderbewegen können. Ist die Relativbewegungsgeschwindigkeit der Enden 12 und 13 des Schnürelements 11 gegenüber dem Adaptor 30 gleich oder größer als der Schwellwert, sperrt der Adaptor und unterbindet eine Relativbewegung zwischen den Enden 12 und 13 des Schnürelements 11. Der Relativbewegungsgeschwindigkeits-Schwellwert des Adaptors 30 in Figur 1A beträgt 20 mm/s. Alternativ kann der Relativbewegungsgeschwindigkeits-Schwellwert einen Wert zwischen 5 und 200 mm/s, bevorzugt 10 und 30 mm/s betragen. Bevorzugt ist der Adaptor als geschwindigkeitsabhängig bzw. beschleunigungsabhängig wirkendes Dämpfungselement, ausgebildet, welches einen sprunghaften Anstieg einer vom Adaptor gegenüber dem Schnürelement und/oder dem Oberschuh ausgehenden Widerstandskraft ermöglicht. Beispielsweise kann der Adaptor bei einem Kraftsprung von, 4,5 N auf 5 N sofort sperren.

Der Aufbau des Adaptors 30 ist in WO 2020/115227 A1 näher beschrieben. Alternativ können auch ein Adaptoren, wie in EP 3 238 670 B1, EP 2 854 720 B1, EP 3 145 455 B1, und EP 3 092 980 A1 beschrieben, verwendet werden.

Der in Figur 1A gezeigte Adaptor 30 kann einen Hub von bis zu 10 mm bereitstellen. Alternativ kann ein Hub zwischen 1 bis 80 mm, bevorzugt 5 bis 20 mm, bereitgestellt werden.

**Figuren 2A** und **2B** zeigen eine alternative Ausführungsform einer Schnürvorrichtung 10. Der Schuhgrundkörper gemäß Figur 2A stimmt weitgehend mit dem Schuhgrundkörper aus Figur 1A überein. Figur 2B zeigt eine Detailansicht, der in den Oberschuh 22 integrierte Verstärkungen 26, 26' zu entnehmen sind, welche versetzt auf dem Oberschuh 22 angeordnet sind. An den feien Enden der Verstärkungen 26, 26' sind schlaufenförmige Schnürelementaufnahmen 28 umfasst, welche sich jeweils über die gesamte Breite der Verstärkungen 26, 26' erstrecken. Alternativ können die schlaufenförmigen Schnürelementaufnahmen auch schmäler oder breiter als die Verstärkungen 26, 26' sein.

Figur 2B zeigt ferner ein durch die Schnürelementaufnahmen 28 verlaufendes Schnürelement 11, welches an einem ersten Ende 12 am Schuhgrundkörper 20 befestigt ist. Das Schnürelement 11 verläuft von dem festen Ende 12 von der medialen Seite 25 des Schuhgrundkörpers auf die laterale Seite 21 des Schuhgrundkörpers und wird jeweils beim Verlassen der Schnürelementaufnahmen 28 auf die jeweils andere laterale/mediale Seite 21, 25 des Schuhgrundkörpers umgelenkt. Ein zweites Ende des Schnürelements 11 ist mit einem adaptiven Adaptor 30, der vorstehend beschriebenen Art, gekoppelt, der lateral in die Sohle 24 integriert ist. Alternativ kann der Adaptor auch äußerlich an der Sohle, beispielsweise durch eine Klebverbindung befestigt sein. Die Ausrichtung des Adaptors 30 ist fest. Alternativ kann der Adaptor auch beweglich am Schuhgrundkörper befestigt sein. Beispielsweise kann der Adaptor mittels einer Öse oder einem Drehgelenk am Schuhgrundkörper befestigt sein, um durch das Schnürelement hervorgerufene Schwenkbewegungen nachzuvollziehen.

Genau wie bei der Vorrichtung gemäß den Figuren 1A und 1B führt eine Relativbewegung zwischen Fuß und Oberschuh 22, zu einer Relativbewegung des Schnürelements 11 gegenüber dem Oberschuh. Da das erste Ende 12 des Schnürelements am Oberschuh 22 befestigt ist, ist eine Relativbewegung des ersten Endes 12 der Schnürvorrichtung 11 gegenüber dem Oberschuh 22 ist nicht möglich.

Das zweite Ende 13 der Schnürvorrichtung 11 ist mit dem Adaptor 30 gekoppelt und kann den Adaptor 30 im Fall einer langsamen Relativbewegung gegenüber dem Oberschuh 22 aus seiner Ruheposition auslenken. Dadurch lässt das Schnürelement 11 einen Hubweg zwischen Fußrücken und Oberschuh 22 zu. Dies ermöglicht einen erhöhten Tragekomfort sowie ein erleichtertes An- und Ausziehen des Schuhs. Im Fall einer schnellen, abrupten Relativbewegung des zweiten Endes 13 des Schnürelements 11 gegenüber dem Oberschuh 22 sperrt der Adaptor 30, so dass das Schnürelement 11 an beiden Enden 12 und 13 fixiert ist und keinen Hubweg zwischen Fußrücken und Oberschuh 22 zulässt. Dadurch wird der Schuh fest am Fuß gehalten.

Die Kopplung des zweiten Endes 13 der Schnürvorrichtung 11 mit dem Adaptor 30 erfolgt über einer Öse des Adaptors (nicht gezeigt). Alternativ kann das zweite Ende 13 des Schnürelements 11 auch mit einem Enden des Adaptors verklebt, verschweißt, verklemmt, verclipst, vernietet oder integral ausgebildet sein.

**Figur 3A** zeigt eine alternative Ausführungsform der Schnürvorrichtung 10. Der Schuhgrundkörper 20 gleicht im Wesentlichen dem aus Figur 1A. Nachfolgend wird lediglich auf die Unterschiede eingegangen. Die Schnürvorrichtung 10 umfasst ein Schnürelement 11 und zwei separate Schnürstreifen 14, die von der lateralen Seite 21 anterior auf die mediale Seite 25 des Schuhgrundkörpers 20 verlaufen, wie in **Figur 3B** gezeigt. Die beiden Schnürstreifen 14 sind aus einem flexiblen Material, wie zum Beispiel Polyurethan, Polyester und/oder Polyamid, und sind distal vom Schnürelement 11 angeordnet.

Die Schnürstreifen 14 sind an ihren jeweiligen Enden an der lateralen Seite 21 bzw. medialen Seite 25 des Oberschuhs 22 befestigt. Insbesondere sind die Schnürstreifen 14 auf der lateralen Seite 21 an einer Verstärkung 27 befestigt, die in der Sohle 24 verankert ist, wie in Figur 3A gezeigt. Alternativ können die Schnürstreifen auch unmittelbar mit dem Material des lateralen Oberschuhs verbunden sein. Die elastische Eigenschaft der Schnürstreifen 14 kann Relativbewegungen des Fußrückens gegenüber dem Oberschuh 22 ausgleichen. Dadurch kann der Oberschuh 22 am Fußrücken gehalten werden, wobei sich die Nachgiebigkeit der Schnürstreifen 14 positiv auf den Tragekomfort auswirkt.

Das Schnürelement 11 umfasst ein, im Vergleich zu den Schnürstreifen 14 gesehen, zugsteifes Band, das an einem ersten Ende medial am Oberschuh 22 fixiert ist und an einem zweiten Ende 13 mit einem adaptiven Adaptor 30, der vorstehend beschriebenen Art, gekoppelt ist. Der Adaptor 30 ist lateral, sichtbar am Oberschuh 22 befestigt. Figur 3A zeigt, dass der Adaptor 30 zwischen der lateralen Seite des Oberschuhs 22 und der Verstärkung 27 angeordnet ist. In die Verstärkung 27 ist ein Sichtfenster 271 integriert, durch welches der Adaptor 30 nach außen hin sichtbar ist. Alternativ kann der Adaptor auch an der Sohle befestigt oder in diese integriert sein. In einer weiteren Ausgestaltung kann der Adaptor nicht sichtbar am Schuhgrundkörper befestigt oder in diesen integriert sein. In einer weiteren Ausführung ist am Schuhgrundkörper ein Sichtfenster vorgesehen, durch das der am Schuhgrundkörper befestigte oder darin integrierte Adaptor sichtbar ist.

Das zweite Ende 13 des Schnürelements 11, welches mit dem Adaptor 30 gekoppelt ist, kann den Adaptor 30 im Fall einer langsamen Relativbewegung gegenüber dem Oberschuh 22 aus seiner Ruheposition auslenken. Dadurch lässt das Schnürelement 11 einen Hubweg zwischen Fußrücken und Oberschuh 22 zu. Dies ermöglicht einen erhöhten Tragekomfort sowie ein vereinfachtes An- und Ausziehen des Schuhs. Im Fall einer schnellen, abrupten Relativbewegung des Schnürelements 11 gegenüber dem Oberschuh 22 sperrt der Adaptor 30, so dass das Schnürelement 11 an beiden Enden fixiert ist und keinen Hubweg zwischen Fußrücken und Oberschuh 22 zulässt. Dadurch kann der Schuh fest am Fuß des Trägers gehalten werden.

**Figur 4A** zeigt eine weitere Ausführungsform einer adaptiven Schnürvorrichtung 10. Der Schuhgrundkörper 20 gleicht im Wesentlichen dem aus Figur 1A. Die Schnürvorrichtung 10 umfasst drei separate, bandförmige Schnürelemente 11, die von der lateralen Seite anterior auf die mediale Seite des Schuhgrundkörpers 20 verlaufen. Die Schnürelemente 11 sind im Wesentlichen zugsteif und jeweils an einem ersten Ende 12 über eine optionale Verstärkung 26 am Schuhgrundkörper fixiert, wie in **Figur 4C** gezeigt. Die Verstärkung 26 kann beispielsweise in der Sohle verankert sein (nicht gezeigt). Alternativ können die ersten Enden 12 der Schnurelemente 11 direkt an der medialen Seite des Schuhgrundkörpers befestigt sein. An einem zweiten Ende 13 weisen die Schnürelemente 11 jeweils Schlaufen 16 auf, wie in Figur 4A gezeigt.

Am Oberschuh 22 ist lateral ein bogenförmiger Adaptor 30, der vorstehend beschriebenen Art, angeordnet. Eine Detailansicht des Adaptors 30 ist in **Figur 4B** gezeigt. Der Adaptor umfasst eine Aufnahme 32, deren freies Ende an der Sohle 24 befestigt ist. Ferner umfasst der Adaptor 30 einen Wirkkörper 34, der teilweise in der Aufnahme 32 verschiebbar aufgenommen ist. Ein Großteil des Wirkkörpers erstreckt sich außerhalb der Aufnahme 32 und liegt auf einer flexiblen Unterlage 36 lateral am Oberschuh an. Die Unterlage 36 ist aus Polyamid gefertigt. Alternativ kann die Unterlage auch aus Polyester, Leder, Kunstleder und dergleichen beschichtet sein. Alternativ kann am Oberschuh auch eine flexible Umhüllung zum Aufnehmen bzw. Führen des Wirkkörpers vorgesehen sein. Das freie Ende des Wirkkörpers 34 ist an der Sohle 24 befestigt. Der sich vom Adaptor bogenförmig erstreckende Teil kann auch eine Verlängerung sein, beispielsweise aus einem steifen Kunststoff, die sich vom Wirkkörper des Adaptors erstreckt. Auf diese Weise können Adaptoren mit Geometrien wie in Figur 1A gezeigt verwendet werden.

Die Schlaufen 16 der Schnürelemente 11 umgreifen einen mittleren Abschnitt des Wirkkörpers 34. Die Bogenform des Adaptors 30 ermöglicht, dass eine von den Schnürelementen 11 ausgehende Hubbewegung in eine Hubbewegung zwischen Aufnahme 32 und Wirkkörper 34 übertragen werden kann.

Die zweiten Enden 13 der Schnürelemente 11, welche über die Schlaufen 16 mit dem Wirkkörper 34 gekoppelt sind, können den Wirkkörper 34 im Fall einer langsamen Relativbewegung gegenüber dem Oberschuh 22 teilweise aus der Aufnahme 32 bewegen. Dadurch lassen die Schnürelemente 11 einen Hubweg zwischen Fußrücken und Oberschuh 22 zu. Dies ermöglicht einen erhöhten Tragekomfort sowie ein vereinfachtes An- und Ausziehen des Schuhs. Im Fall einer schnellen, abrupten Relativbewegung der Schnürelemente 11 gegenüber dem Oberschuh 22 sperrt der Adaptor 30, so dass die Schnürelemente 11 an beiden Enden fixiert sind und keinen Hubweg zwischen Fußrücken und Oberschuh 22 zulassen. Dadurch kann der Schuh fest am Fuß des Trägers gehalten werden.

Die Anzahl der Schnürelemente kann je nach Einsatzgebiet des Schuhs variieren. Auch können die Schnürelemente in einer alternativen Ausführungsform mit der Aufnahme statt dem Wirkkörper gekoppelt sein. Alternativ kann medial am Schuhgrundkörper auch ein zweiter bogenförmiger Adaptor angeordnet sein, der mit den ersten Enden der Schnürelemente gekoppelt ist.

**Figur 5A** zeigt eine weitere Ausführungsform einer adaptiven Schnürvorrichtung 10. Der Schuhgrundkörper 20 umfasst eine Sohle 24 und einen geschlossenen Oberschuh 22. Der Oberschuh 22 ist ganz oder teilweise aus einem flexiblen Material, wie zum Beispiel Elastan und kann ähnlich wie ein Socken an- bzw. ausgezogen werden. Im Bereich der Einstiegsöffnung 23 sind Greifhilfen 29 vorgesehen, um das An- und Ausziehen des Schuhs zu erleichtern.

Die Schnürvorrichtung 10 umfasst ein bandförmiges Schnürelement 11, das in Form einer Acht um den Schuhgrundkörper verläuft und den Fersen-, Fußrücken- und Sohlenbereich umgreift. Das Schnürelement ist zugsteif. Eine Detailansicht des Schnürelements 11 ist in **Figur 5B** gezeigt. Von einem ersten Ende 12 verläuft das Schnürelement 11 von der lateralen Seite 21 anterior, proximal über den Fußrückenbereich, auf die mediale Seite 25 des Schuhgrundkörpers 20, wie in **Figur 5C** gezeigt. Von der medialen Seite verläuft das Schnürelement 11 anterior, distal, d.h. über den Sohlenbereich zurück auf die laterale Seite 21 des Schuhgrundkörpers 20. Von dort verläuft es erneut über den Fußrücken mit einer leicht posterioren Ausrichtung auf die mediale Seite 25. Von der medialen Seite erstreckt sich das Schnürelement 11 posterior herum um den Fersenbereich zurück auf die laterale Seite bis zu einem zweiten Ende 13.

Die beiden Enden 12 und 13 des bandförmigen Schnürelements 11 sind über einen Adaptor 30, der vorstehend beschriebenen Art, miteinander gekoppelt, so dass die Schnürvorrichtung 10 eine vollständige Acht beschreibt. Wie in den Figure 5A und 5C gezeigt, ist der Adaptor 30 auf der lateralen Seite 21 des Schuhgrundkörpers angeordnet.

Die in den Figuren 5A bis 5C gezeigte Schnürvorrichtung 10 ist dank des mit dem Schnürelement 11 gekoppelten Adaptors 30 dazu in der Lage, den Schnürgrad ohne das Erfordernis eines manuellen Nachjustierens an die aktuelle Aktivität des Trägers anzupassen. Bei langsamen Relativbewegungen kann ein maximal möglicher Hubweg zwischen Fußrücken und Oberschuh 22 bereitgestellt werden. Der Adaptor 30 lässt ein Auseinanderbewegen der Enden 12 und 13 des Schnürelements 11 zu. Auf diese Weise kann ein hoher Tragekomfort beziehungsweise ein leichter Ein-/Ausstieg in den Schuh ermöglicht werden.

Bei schnellen, ruckartigen Bewegungen hingegen sperrt der Adaptor 30, so dass ein minimaler bzw. kein Hubweg zwischen Fußrücken und Oberschuh 22 bereitgestellt wird. Die Enden 12 und 13 des Schnürelements 11 können sich nicht weiter auseinanderbewegen. Der Schuhgrundkörper 20 kann dadurch fest am Fuß des Trägers gehalten werden.

Für weitere Details im Hinblick auf den Adaptor 30 wird auf die vorstehenden Ausführungen zu den Figuren 1A und 1B verwiesen.

Die achtförmige Ausgestaltung ist nur beispielhaft gezeigt. Es sind auch andere Ausführungen möglich, die beispielsweise ein mehrfaches Umgreifen des Sohlen- und/oder des Fersenbereichs vorsehen. Auch ist die Anordnung des Adaptors nicht auf die laterale Seite des Schuhgrundkörpers beschränkt. So kann der Adaptor auch im Bereich des Fußrückens, auf der medialen Seite des Schuhgrundkörpers oder im Sohlenbereich angelordnet sein. Das bandförmige Schnürelement ist aus einem Polyamid gefertigt. Alternativ kann es auch aus Naturfaser, Polyester oder anderen polymerbasierten Werkstoffen gefertigt sein.

**Figur 6** zeigt eine Schnürvorrichtung 10 mit einem Schuhgrundkörper 20, der im Wesentlichen dem Schuhgrundkörper aus Figur 5A gleicht. Nachfolgend werden nur die Unterschiede gegenüber der Ausführungsform aus Figur 5A beschrieben. Die Schnürvorrichtung 10 umfasst eine Vielzahl faserförmiger Schnürelemente 11, 11'. Die faserförmigen Schnürelemente sind derart in das Material des Oberschuhs 22 eingearbeitet das sie sich relativ zum Oberschuh 22 in Längsrichtung bewegen können. Längsrichtung bedeutet hier die Erstreckung entlang der Faser eines Schnürelements 11, 11', d.h. von einem ersten Ende 12, 12' eines Schnürelements 11, 11' zu einem zweiten Ende des Schnürelements 11, 11'. Das Material des Oberschuhs ist vorliegend ein Kunstleder auf einer textilen Gewebe-Basis, optional mit PVC oder PU Beschichtung. Das Material des Oberschuhs kann auch aus Naturfaser, Polyester oder anderen polymerbasierten Werkstoffen gefertigt sein.

Wie in Figur 6 gezeigt, verlaufen drei Schnürelemente 11 nahezu parallel von einem Fersenbereich des Schuhgrundkörpers 20 über die laterale Seite, weiter über den Bereich des Fußrückens auf die mediale Seite und schließlich wieder posterior zum Fersenbereich. Im Fersenbereich sind die Enden der Schnürelemente 11 an einer Verstärkung 27 befestigt.

Drei weitere Schnürelemente 11' verlaufen nahezu parallel vom mittleren, lateralen Sohlenbereich über den Bereich des Fußrückens auf die mediale Seite und enden am mittleren, medialen Sohlenbereich. Im lateralen und medialen Sohlenbereich sind die Enden der Schnürelemente 11' an Verstärkungen 27' befestigt, zum Beispiel verklebt, vernäht, eingehakt, etc.

Die ersten Enden 12, 12' der Schnürelemente 11, 11' auf der lateralen Seite münden in den Aufnahmen 32 bzw. 32', die in den Verstärkungen 27, bzw. 27' eingebettet sind. Die Schnürelemente 11, 11' fungieren als Wirkkörper und bilden gemeinsam mit den Aufnahmen 32, 32' jeweils einen Adaptor 30, 30' der vorstehend beschriebenen Art (vgl. Figur 1A).

Die Schnürelemente 11, 11', welche mit den Aufnahmen 32, 32' die Adaptoren 30, 30' bilden, können im Fall einer langsamen Relativbewegung eines Fußrückens gegenüber dem Oberschuh 22 teilweise aus den Aufnahmen 32, 32' herausbewegt werden. Dadurch lassen die Schnürelemente 11, 11' einen Hubweg zwischen Fußrücken und Oberschuh 22 zu. Dies ermöglicht einen erhöhten Tragekomfort sowie ein vereinfachtes An- und Ausziehen des Schuhs. Im Fall einer schnellen, abrupten Relativbewegung der Schnürelemente 11, 11' gegenüber dem Oberschuh 22 sperren die Adaptoren 30, 30', so dass die Schnürelemente 11, 11' an beiden Enden fixiert sind und keinen Hubweg zwischen Fußrücken und Oberschuh 22 zulassen. Dadurch kann der Schuh fest am Fuß des Trägers gehalten werden.

Die **Figuren 7A** und **7B** zeigen eine Schnürvorrichtung 10 mit einem Schuhgrundkörper 20, der im Wesentlichen dem Schuhgrundkörper aus Figur 6 gleicht. Auch der Verlauf bzw. die Anordnung Schnürelemente 11, 11' entspricht im Wesentlichen dem aus Figur 6. Im Unterschied zur Schnürvorrichtung gemäß Figur 6 sind in den Figuren 7A und 7B die Adaptoren 30 in die Schnürelemente 11, 11' integriert. Wie dem Teilschnitt in Figur 7A zu entnehmen ist, umfassen die Schnürelemente 11, 11' Hohlfasern, wobei die Holfasern die Aufnahmen 32 der Adaptoren 30 bilden. Das Grundprinzip der Adaptoren entspricht dem der Adaptoren aus Figur 1A. Entsprechend sind sie Aufnahmen 32 mit einem Wirkmedium gefüllt und umfassen jeweils einen Wirkkörper 34, der sich faserförmig innerhalb der Aufnahme 32 erstreckt.

Wie in Figur 7A gezeigt, sind die Aufnahmen 32 im Bereich eines ersten Endes der Schnürelemente 11 auf der lateralen Seite des Schuhgrundkörpers 20 in den Verstärkungen 27 im Fersenbereich eingebettet. Von dort erstrecken sich über den Bereich des Fußrückens auf die mediale Seite wo sie schließlich, wie in Figur 7B gezeigt, mit dem Aufnahmeende 33 enden. In ähnlicher Weise erstrecken sich die Aufnahmen der drei weitere Schnürelemente 11 'nahezu parallel von einem ersten Ende 12' am mittleren, lateralen Sohlenbereich über den Bereich des Fußrückens auf die mediale Seite. Auch die Schnürelemente 11' umfassen Aufnahmen und Wirkkörper (nicht gezeigt).

Wie in Figur 7B gezeigt, sind die Wirkkörper 34 im Bereich eines zweiten Endes 13 der Schnürelemente 11 auf der medialen Seite des Schuhgrundkörpers 20 in den Verstärkungen 27 im Fersenbereich eingebettet. Von dort erstrecken sich über den Bereich des Fußrückens auf die laterale Seite wo sie schließlich, wie in Figur 7A gezeigt, mit dem Wirkkörperende 35 enden.

Die Schnürelemente 11, 11', welche die Aufnahmen 32 und die Wirkkörper 34 umfassen und somit gleichzeitig die Adaptoren 30 bilden, führen im Fall einer langsamen Relativbewegung eines Fußrückens gegenüber dem Oberschuh 22 dazu, dass die Wirkkörper 34 teilweise aus den Aufnahmen 32 herausbewegt werden. Dadurch lassen die Schnürelemente 11, 11' einen Hubweg zwischen Fußrücken und Oberschuh 22 zu. Dies kann einen erhöhten Tragekomfort sowie ein vereinfachtes An- und Ausziehen des Schuhs ermöglichen. Im Fall einer schnellen, abrupten Relativbewegung der Schnürelemente 11 gegenüber dem Oberschuh 22 sperren die Adaptoren 30, so dass die Aufnahmen 32 und die Wirkkörper 34 gegeneinander fixiert sind und im Ergebnis keinen Hubweg zwischen Fußrücken und Oberschuh 22 zulassen. Dadurch kann der Schuh fest am Fuß des Trägers gehalten werden.

Alternativ können die Aufnahmeenden auch posterior bis zu den zweiten Enden am Fersenbereich führen und im Wesentlichen mit dem festen Ende der Wirkkörper zusammenfallen.

Die **Figuren 8A** und **8B** zeigen eine Schnürvorrichtung 10 mit einem Schuhgrundkörper 20, der im Wesentlichen dem Schuhgrundkörper aus Figur 5A gleicht. Nachfolgend werden nur die Unterschiede gegenüber der Ausführungsform aus Figur 5A beschrieben. Der Oberschuh 22 umfasst Bereiche unterschiedlicher Steifigkeit. Im Bereich des Fußrückens zwischen der lateralen Seite 21 und medialen Seite 25 des Oberschuhs 22 ist ein Zwischenabschnitt angeordnet, der gegenüber dem Material der lateralen Seite 21 und medialen Seite 25 des Oberschuhs 22 eine geringere Steifigkeit aufweist. Dieser Zwischenabschnitt bildet ein elastisches Schnürelement 11 und ermöglicht, dass der Schuh ähnlich wie ein Socken an- bzw. ausgezogen werden kann. Die Steifigkeit des Materials der lateralen Seite 21 und medialen Seite 25 des Oberschuhs 22 ist mindestens zweimal höher als die Steifigkeit des Materials des Zwischenabschnitts.

Beim An- und Ausziehen des Schuhs oder bei einer Abrollbewegung des Fußes eines Trägers erfährt das elastische Schnürelement 11 eine Dehnung, wodurch letzteres eine Relativbewegung gegenüber der lateralen Seite 21 und medialen Seite 25 des Oberschuhs 22 beschreibt.

Lateral am Oberschuh 22 ist ein Adaptor 30 der vorstehend beschriebenen Art (vgl. Fig 1A) angeordnet. Ein Ende des Adaptors 30, beispielsweise eine Aufnahme, ist am lateralen Teil des Oberschuhs 22 befestigt, beispielweise aufgeklebt. Das andere Ende des Adaptors 30, beispielsweise ein Wirkkörper, ist an dem flexiblen Schnürelement 11 mittels einer in das Schnürelement 11 integrierten Schlaufe 16 befestigt. Dadurch können Relativbewegungen zwischen der lateralen Seite 21 des Oberschuhs 22 und dem elastischen Schnürelement 11 zumindest teilweise auf den Adaptor 30 übertragen werden.

Im Fall einer langsamen Relativbewegung eines Fußrückens gegenüber dem Oberschuh 22 kann der Adaptor 30 ausgelenkt werden, das heißt der Wirkkörper kann teilweise aus der Aufnahme gezogen werden. Im Ergebnis lässt das Schnürelement 11 einen Hubweg zwischen Fußrücken und Oberschuh 22 zu. Dies ermöglicht einen erhöhten Tragekomfort sowie ein erleichtertes An- und Ausziehen des Schuhs.

Im Fall einer schnellen, abrupten Relativbewegung des Schnürelements 11 gegenüber der lateralen Seite 21 des Oberschuhs 22 sperrt der Adaptor 30, so dass die mögliche Relativbewegung des Schnürelements 11 gegenüber dem Oberschuh 22 eingeschränkt ist und nur noch ein vergleichsweise kleiner Hubweg zwischen Fußrücken und Oberschuh 22 zugelassen wird. Dadurch kann der Schuh fester am Fuß des Trägers gehalten werden.

**Figur 9A** zeigt eine weitere Ausführungsform einer Schnürvorrichtung 10 mit einem Schuhgrundkörper 20, der im Wesentlichen dem Schuhgrundkörper aus Figur 5A entspricht. Nachfolgend werden nur die Unterschiede gegenüber der Ausführungsform aus Figur 5A beschrieben. Ein laschenförmiges Schnürelement 11 erstreckt sich von der medialen Seite 25 des Schuhgrundkörpers 20 über den Fußrückenbereich auf die laterale Seite 21, wie in **Figur 9C** gezeigt. Das laschenförmige Schnürelement 11 weist eine im Wesentlichen dreieckige Form auf, wobei eine Seite des Schnürelements 11 medial am Schuhgrundkörper 20 befestigt ist und die anderen beiden Seiten frei liegen. Die beiden freien Seiten des Schnürelements 11 laufen an einem Ende 12 zusammen und können, wie in den Figuren 9A und 9C dargestellt, über den Fußrückenbereich des Schuhgrundkörpers 20 geklappt werden. Im zugeklappten Zustand, befindet sich das Ende 12 des Schnürelements 11 auf der lateralen Seite 21 des Schuhgrundkörpers.

Auf der lateralen Seite 21 des Schuhgrundkörpers 20 ist ein Adaptor 30 befestigt, der über eine Clipsverbindung 17 mit dem Schnürelement 11 koppelbar ist. Figur 9A zeigt den Adaptor 30 und das Schnürelement 11 im gekoppelten Zustand, **Figur 9B** zeigt den Adaptor 30 und das Schnürelement 11 im entkoppelten Zustand. Figur 9B zeigt einen am Ende 12 des Schnürelements 11 angeordneten Clipsvorsprung 18 und eine am Adaptor 30 angeordnete Clipsaufnahme 19, die gemeinsam eine lösbare Clipsverbindung zwischen Adaptor 30 und Schnürelement 11 bereitstellen.

In dem in Figur 9A gezeigten gekoppelten Zustand kann das freie Ende 12 der laschenförmigen Schnürvorrichtung 11 den Adaptor 30 im Fall einer langsamen Relativbewegung eines Fußrückens gegenüber dem Oberschuh 22 aus seiner Ruheposition auslenken. Dadurch lässt das Schnürelement 11 einen Hubweg zwischen Fußrücken und Oberschuh 22 zu. Dies ermöglicht einen erhöhten Tragekomfort sowie ein erleichtertes An- und Ausziehen des Schuhs. Im Fall einer schnellen, abrupten Relativbewegung des Schnürelements 11 gegenüber dem Oberschuh 22 sperrt der Adaptor 30, so dass das Schnürelement 11 sowohl an der medialen Seite als auch an dem freien Ende 12 fixiert ist und keinen Hubweg zwischen Fußrücken und Oberschuh 22 zulässt. Dadurch wird der Schuh fest am Fuß des Trägers gehalten.

Das Schnürelement 11 ist medial am Oberschuh 22 befestigt. Alternativ kann das Schnürelement auch medial an der Schuhsohle befestigt sein. Der Adaptor 30 kann zusätzlich in eine Verstärkung im Fersenbereich des Schuhgrundkörpers integriert sein.

Alternativ kann das laschenförmige Schnürelement auch bandförmig ausgebildet sein und sich beispielsweise über den Fußrückenbereich von der medialen auf die laterale Seite des Schuhgrundkörpers erstrecken.

In den vorstehenden Ausführungsformen impliziert eine Relativbewegung eines Fußrückens gegenüber dem Oberschuh, dass der Fuß eines Trägers sich in dem Schuhgrundkörper befindet.

Soweit anwendbar, können alle einzelnen Merkmale, die in den Ausführungsbeispielen dargestellt sind, miteinander kombiniert und/oder ausgetauscht werden, ohne den Bereich der Erfindung nach der Ansprüche 1-12 zu verlassen.

### Bezugszeichenliste

- 10: Schnürvorrichtung
- 11: Schnürelement
- 11': Schnürelement
- 12: Ende
- 12': Ende
- 13: Ende
- 14: Schnürstreifen
- 16: Schlaufe
- 17: Clipsverbindung
- 18: Clipsvorsprung
- 19: Clipsaufnahme
- 20: Schuhgrundkörper
- 21: Laterale Seite
- 22: Oberschuh
- 23: Einstiegsöffnung
- 24: Sohle
- 25: Mediale Seite
- 26: Verstärkung
- 27: Verstärkung
- 27': Verstärkung
- 271: Sichtfenster
- 28: Schnürelementaufnahme
- 28': Schnürelementaufnahme
- 29: Greifhilfe
- 30: Adaptor
- 30': Adaptor
- 32: Aufnahme
- 32': Aufnahme
- 33: Aufnahmeende
- 34: Wirkkörper
- 35: Wirkkörperende
- 36: Unterlage

## Patentansprüche

1. Schnürvorrichtung (10) zum Fixieren eines Schuhs an einem Fuß, umfassend einen Schuhgrundkörper (20) zur Aufnahme des Fußes,
mindestens ein Schnürelement (11, 11') zum Halten des Fußes in dem Schuhgrundkörper (20), und
mindestens einen Adaptor (30, 30') zum Anpassen des Schnürgrads des Schnürelements (11, 11'),
wobei der Adaptor (30, 30') ein geschwindigkeitsabhängiges bzw. beschleunigungsabhängiges Dämpfungselement ist,
wobei der Adaptor (30, 30') eine mit einem Wirkmedium gefüllte Aufnahme (32, 32') und mindestens einen Wirkkörper (34) aufweist,
wobei die Aufnahme (32, 32') und der Wirkkörper (34) relativ zueinander bewegbar sind,
wobei sich ein Teil des Wirkkörpers (34) in die Aufnahme (32, 32') erstreckt und mit dem Wirkmedium in Kontakt steht,
wobei das Wirkmedium ein newtonsches Fluid oder ein dilatantes Fluid oder ein dilatantes Polymer umfasst,
wobei der Adaptor (30, 30') mit dem Schnürelement (11, 11') gekoppelt ist,
und wobei der Adaptor (30, 30') dazu konfiguriert ist, in Abhängigkeit der Geschwindigkeit einer Relativbewegung des Schnürelements gegenüber dem Schuhgrundkörper (11, 11'), das Schnürelement (11, 11') freizugeben oder zu sperren, und
mindestens ein Abschnitt des Schnürelements (11, 11') und/oder des Adaptors (30) von der lateralen Seite (21) anterior auf die mediale Seite (25) des Schuhgrundkörpers verläuft.

2. Schnürvorrichtung (10) gemäß Anspruch 1, **dadurch gekennzeichnet, dass** das Schnürelement (11, 11') und/oder der Adaptor (30) mindestens einen Abschnitt umfassen, der proximal, anterior am Schuhgrundkörper angeordnet ist, um mit dem Fußrücken interagieren zu können.

3. Schnürvorrichtung (10) gemäß einem der vorhergehenden Ansprüche, **dadurch gekennzeichnet, dass** der mindestens eine Adaptor (30) derart mit dem Schnürelement (11) gekoppelt ist, dass der Adaptor einen Zwischenabschnitt des Schürelements (11) bildet, wobei zwei Enden des Adaptors (30) mit einem Schnürelementabschnitt gekoppelt sind, oder der Adaptor (30) eine Verlängerung des Schürelements (11) bildet, wobei ein Ende des Adaptors (30) am Schuhgrundkörper (20) befestigt ist.

4. Schnürvorrichtung (10) gemäß einem der vorhergehenden Ansprüche, **dadurch gekennzeichnet, dass** der mindestens eine Adaptor (30, 30') in der Kraftlinie des Schnürelements (11, 11') angeordnet ist.

5. Schnürvorrichtung (10) gemäß einem der vorhergehenden Ansprüche, **dadurch gekennzeichnet, dass** der Adaptor (30, 30') ein Rückstellelement umfasst, wobei das Rückstellelement dazu konfiguriert ist, das Schnürelement (11, 11') in eine zugeschnürte Position zu bringen und darin zu halten.

6. Schnürvorrichtung (10) gemäß einem der vorhergehenden Ansprüche, **dadurch gekennzeichnet, dass** entweder der Wirkkörper (34) oder die Aufnahme (32, 32') an einem Ende des Schnürelements (11,11') befestigt ist, und entsprechend die Aufnahme (32, 32') oder der Wirkkörper (34) an dem Schuhgrundkörper oder einem weiteren Ende des/eines Schnürelements (11) befestigt ist.

7. Schnürvorrichtung (10) gemäß einem der vorstehenden Ansprüche, **dadurch gekennzeichnet, dass** das Schnürelement (11) an dem Schuhgrundkörper (20) befestigt ist und/oder eine Verlängerung des Schuhgrundkörpers (20) ist.

8. Schnürvorrichtung (10) gemäß einem der vorstehenden Ansprüche, **dadurch gekennzeichnet, dass** der Adaptor (30, 30') dazu konfiguriert ist, dass wenn sich die Geschwindigkeit einer Relativbewegung des Schnürelements (11, 11') gegenüber dem Schuhgrundkörper (20) unterhalb eines Schwellwerts befindet, der Adaptor (30, 30') die Relativbewegung des Schnürelements (11, 11') zulässt, und dass wenn die Geschwindigkeit der Relativbewegung des Schnürelements (11, 11') gegenüber dem Schuhgrundkörper (20) den Schwellwert überschreitet, der Adaptor (30, 30') die Relativbewegung des Schnürelements (11, 11') unterbindet, um einen sich in dem Schuhgrundkörper (20) befindlichen Fuß eines Trägers festzuschnüren.

9. Schnürvorrichtung (10) gemäß einem der vorstehenden Ansprüche, **dadurch gekennzeichnet, dass** der Adaptor (30) im Wesentlichen in Längsrichtung oder quer zur Längsrichtung des Schuhgrundkörpers (20) verläuft und/oder bogenförmig ist.

10. Schnürvorrichtung (10) gemäß einem der vorstehenden Ansprüche, **dadurch gekennzeichnet, dass** das Schnürelement (11, 11') mit mindestens zwei Adaptoren gekoppelt ist.

11. Schnürvorrichtung (10) gemäß einem der vorstehenden Ansprüche, **dadurch gekennzeichnet, dass** der Adaptor (30, 30') in das Schnürelement (11, 11') integriert ist.

12. Schnürvorrichtung (10) gemäß Anspruch 11, **dadurch gekennzeichnet, dass** das Schnürelement (11, 11') eine Hohlfaser umfasst, wobei die Hohlfaser eine Aufnahme (32) des Adaptors (30, 30') bildet, und wobei die Aufnahme (32) mit einem Wirkmedium gefüllt ist und mindestens ein Wirkkörper (34) sich teilweise innerhalb der Aufnahme (32) erstreckt.

## Claims

1. Lacing device (10) for securing a shoe to a foot, comprising:
a shoe main body (20) for receiving the foot,
at least one lacing element (11, 11') for holding the foot in the shoe main body (20), and
at least one adaptor (30, 30') for adjusting the lacing degree of the lacing element (11, 11'),
wherein the adaptor (30, 30') is a speed-dependent or acceleration-dependent damping element,
wherein the adaptor (30, 30') comprises a receptacle (32, 32') filled with an active medium and at least one active body (34),
wherein the receptacle (32, 32') and the active body (34) are movable relative to each other,
wherein a portion of the active body (34) extends into the receptacle (32, 32') and is in contact with the active medium,
wherein the active medium comprises a Newtonian fluid, a dilatant fluid, or a dilatant polymer,
wherein the adaptor (30, 30') is coupled to the lacing element (11, 11'), and
wherein the adaptor (30, 30') is configured to release or lock the lacing element (11, 11') depending on the speed of a relative movement of the lacing element with respect to the shoe main body (20),
and at least one section of the lacing element (11, 11') and/or of the adaptor (30) runs anteriorly from the lateral side (21) to the medial side (25) of the shoe main body.

2. Lacing device (10) according to claim 1, **characterized in that** the lacing element (11, 11') and/or the adaptor (30) comprises at least one section arranged proximally, anterior to the shoe main body to interact with the instep of the foot.

3. Lacing device (10) according to any of the preceding claims, **characterized in that** the at least one adaptor (30) is coupled to the lacing element (11) such that the adaptor forms an intermediate section of the lacing element (11), wherein two ends of the adaptor (30) are coupled to a lacing element section, or the adaptor (30) forms an extension of the lacing element (11), wherein one end of the adaptor (30) is attached to the shoe main body (20).

4. Lacing device (10) according to any of the preceding claims, **characterized in that** the at least one adaptor (30, 30') is arranged in the force line of the lacing element (11, 11').

5. Lacing device (10) according to any of the preceding claims, **characterized in that** the adaptor (30, 30') comprises a restoring element, wherein the restoring element is configured to bring the lacing element (11, 11') into and hold it in a laced up position.

6. Lacing device (10) according to any of the preceding claims, **characterized in that** either the active body (34) or the receptacle (32, 32') is fastened to one end of the lacing element (11, 11'), and the receptacle (32, 32') or the active body (34) is fastened to the shoe main body or to another end of the lacing element (11), respectively.

7. Lacing device (10) according to any of the preceding claims, **characterized in that** the lacing element (11) is attached to the shoe main body (20) and/or is an extension of the shoe main body (20).

8. Lacing device (10) according to any of the preceding claims, **characterized in that** the adaptor (30, 30') is configured such that:
if the speed of a relative movement of the lacing element (11, 11') with respect to the shoe main body (20) is below a threshold value, the adaptor (30, 30') allows said relative movement of the lacing element (11, 11'); and
if the speed of the relative movement of the lacing element (11, 11') with respect to the shoe main body (20) exceeds the threshold value, the adaptor (30, 30') stops the relative movement of the lacing element (11, 11') in order to lace up a wearer's foot located in the shoe main body (20).

9. Lacing device (10) according to any of the preceding claims, **characterized in that** the adaptor (30) runs substantially in the longitudinal direction or transversely to the longitudinal direction of the shoe main body (20) and/or is arch-shaped.

10. Lacing device (10) according to any of the preceding claims, **characterized in that** the lacing element (11, 11') is coupled to at least two adaptors.

11. Lacing device (10) according to any of the preceding claims, **characterized in that** the adaptor (30, 30') is integrated into the lacing element (11, 11').

12. Lacing device (10) according to claim 11, **characterized in that** the lacing element (11, 11') comprises a hollow fibre, wherein the hollow fibre forms the receptacle (32) of the adaptor (30, 30'), and wherein the receptacle (32) is filled with an active medium and at least one active body (34) extends partially within the receptacle (32).

## Revendications

1. Dispositif de laçage (10) pour la fixation d'une chaussure à un pied, comprenant un corps principal de chaussure (20) pour loger le pied,
au moins un élément de laçage (11, 11') pour le maintien du pied dans le corps principal de chaussure (20) et
au moins un adaptateur (30, 30') pour l'adaptation du degré de laçage de l'élément de laçage (11, 11'),
dans lequel l'adaptateur (30, 30') est un élément d'amortissement dépendant de la vitesse ou dépendant de l'accélération,
dans lequel l'adaptateur (30, 30') présente un logement (32, 32') rempli d'un agent actif et au moins un corps actif (34),
dans lequel le logement (32, 32') et le corps actif (34) sont mobiles l'un par rapport à l'autre,
dans lequel une partie du corps actif (34) s'étend dans le logement (32, 32') et est en contact avec l'agent actif,
dans lequel l'agent actif comprend un fluide newtonien ou un fluide dilatant ou un polymère dilatant,
dans lequel l'adaptateur (30, 30') est couplé à l'élément de laçage (11, 11'),
et dans lequel l'adaptateur (30, 30') est configuré afin de libérer ou de bloquer l'élément de laçage (11, 11') en fonction de la vitesse d'un mouvement relatif de l'élément de laçage par rapport au corps principal de chaussure (11, 11'), et
au moins une section de l'élément de laçage (11, 11') et/ou de l'adaptateur (30) s'étend du côté latéral (21) antérieurement vers le côté médian (25) du corps principal de chaussure.

2. Dispositif de laçage (10) selon la revendication 1, **caractérisé en ce que** l'élément de laçage (11, 11') et/ou l'adaptateur (30) comprend au moins une section qui est agencée en direction proximale, antérieure au niveau du corps principal de chaussure afin de pouvoir interagir avec le dessus du pied.

3. Dispositif de laçage (10) selon l'une quelconque des revendications précédentes, **caractérisé en ce que** le au moins un adaptateur (30) est couplé à l'élément de laçage (11) de telle manière que l'adaptateur forme une section intermédiaire de l'élément de laçage (11), dans lequel deux extrémités de l'adaptateur (30) sont couplées à une section d'élément de laçage ou l'adaptateur (30) forme un prolongement de l'élément de laçage (11), dans lequel une extrémité de l'adaptateur (30) est fixée au corps principal de chaussure (20).

4. Dispositif de laçage (10) selon l'une quelconque des revendications précédentes, **caractérisé en ce que** le au moins un adaptateur (30, 30') est agencé dans la ligne de force de l'élément de laçage (11, 11').

5. Dispositif de laçage (10) selon l'une quelconque des revendications précédentes, **caractérisé en ce que** l'adaptateur (30, 30') comprend un élément de rappel, dans lequel l'élément de rappel est configuré afin d'amener l'élément de laçage (11, 11') dans une position lacée et de l'y maintenir.

6. Dispositif de laçage (10) selon l'une quelconque des revendications précédentes, **caractérisé en ce que** soit le corps actif (34), soit le logement (32, 32') est fixé à une extrémité de l'élément de laçage (11, 11') et en conséquence le logement (32, 32') ou le corps actif (34) est fixé au corps principal de chaussure ou à une autre extrémité de l'élément/d'un élément de laçage (11).

7. Dispositif de laçage (10) selon l'une quelconque des revendications précédentes, **caractérisé en ce que** l'élément de laçage (11) est fixé au corps principal de chaussure (20) et/ou est un prolongement du corps principal de chaussure (20).

8. Dispositif de laçage (10) selon l'une quelconque des revendications précédentes, **caractérisé en ce que** l'adaptateur (30, 30') est configuré afin que, lorsque la vitesse d'un mouvement relatif de l'élément de laçage (11, 11') par rapport au corps principal de chaussure (20) se trouve en dessous d'une valeur seuil, l'adaptateur (30, 30') permette le mouvement relatif de élément de laçage (11, 11') et que, lorsque la vitesse du mouvement relatif de l'élément de laçage (11, 11') par rapport au corps principal de chaussure (20) dépasse la valeur seuil, l'adaptateur (30, 30') empêche le mouvement relatif de l'élément de laçage (11, 11') afin de bien lacer un pied d'un porteur se trouvant dans le corps principal de chaussure (20).

9. Dispositif de laçage (10) selon l'une quelconque des revendications précédentes, **caractérisé en ce que** l'adaptateur (30) s'étend sensiblement dans le sens longitudinal ou transversalement au sens longitudinal du corps principal de chaussure (20) et/ou est en forme d'arc.

10. Dispositif de laçage (10) selon l'une quelconque des revendications précédentes, **caractérisé en ce que** l'élément de laçage (11, 11') est couplé à au moins deux adaptateurs.

11. Dispositif de laçage (10) selon l'une quelconque des revendications précédentes, **caractérisé en ce que** l'adaptateur (30, 30') est intégré dans l'élément de laçage (11, 11').

12. Dispositif de laçage (10) selon la revendication 11, **caractérisé en ce que** l'élément de laçage (11, 11')comprend une fibre creuse, dans lequel la fibre creuse forme un logement (32) de l'adaptateur (30, 30') et dans lequel le logement (32) est rempli d'un agent actif et au moins un corps actif (34) s'étend partiellement à l'intérieur du logement (32).
